# FASCICULE DE BREVET EUROPEEN

(11) **EP 0 383 745 B1**
(45) Date de publication et mention de la délivrance du brevet: **19.02.1992**
(21) Numéro de dépôt: 90870024.8
(22) Date de dépôt: 16.02.1990
(51) Int. Cl.: B65D 45/30

(54) **Récipient**
Behälter
Container

(30) Priorité: 17.02.1989 FR 8902131
(43) Date de publication de la demande: 22.08.1990
(73) Titulaire: BLAGDEN INDUSTRIES PUBLIC LIMITED COMPANY, St. Albans, Herts. AL1 3LR (GB)
(72) Inventeur: Wantiez, Bernard, B-9910 Mariakerke (BE)
(74) Mandataire: Plucker, Guy

(56) Documents cités:
- EP-A- 0 246 783
- EP-A- 0 334 514
- FR-A- 2 104 677
- US-A- 3 520 440

## Description

L'invention concerne les dispositifs de sécurité destinés à être montés sur des emballages métalliques de façon à maintenir solidaires et étanches l'emballage et son couvercle durant le transport et les manipulations. L'invention s'applique notamment et de façon plus particulière au transport de matières dites dangereuses au sens du Règlement des Transports. On peut citer, parmi de telles matières dites dangereuses, les peintures et autres matières susceptibles de contenir des solvants.

On sait que dans plusieurs pays, la réglementation impose désormais qu'un emballage reste fermé et étanche après un choc correspondant à un essai de chute normalisé sur un angle du couvercle. La hauteur de chute pour un tel essai est typiquement de 1,2 mètre. On sait que les emballages traditionnels, dont le diamètre d'ouverture est pratiquement égal à celui de l'enveloppe, ne résistent pas à ce genre d'épreuve.

De nombreuses formes de pinces et moyens de retenue du couvercle ont été proposés et essayés et ce aussi bien en métal qu'en matière plastique, mais sans parvenir à donner entière satisfaction.

La demande de brevet EP-A-0 246 783 décrit, par exemple, un anneau dentelé destiné à maintenir solidaires un emballage métallique et son couvercle.

De tels systèmes ne permettent pas d'assurer une étanchéité suffisante après un choc correspondant aux essais de chute normalisés. Il faut donc s'orienter vers des solutions généralement plus coûteuses en matériel ou en main-d'oeuvre.

Il existe donc une demande pour un dispositif de sécurité pour emballage métallique conférant, en pratique, une étanchéité suffisante après chute et applicable à des conditionnements standardisés.

La demande de brevet publiée sous le N°EP-A-0334514 décrit un anneau en matière plastique pour le maintien en place d'un couvercle sur un bidon comportant à sa partie supérieure un rebord annulaire se rattachant par son côté externe à la paroi latérale du bidon, par un sertissage formant un bourrelet qui se projette vers l'extérieur de cette paroi latérale. L'anneau en matière plastique comporte une couronne interne, une jupe externe et une bague reliant la couronne interne et la bague externe.

La jupe externe porte à sa face interne une nervure destinée à être engagée sous le bourrelet. Une fente est ménagée dans la couronne interne, la jupe externe et la bague reliant ces deux éléments, facilitant ainsi la rupture de l'anneau et son enlèvement du bidon.

La demande de brevet EP-A-0334514 qui revendique la priorité d'une demande de brevet britannique du 25 mare 1988 a été publiée le 27 septembre 1989 (soit après la date de priorité revendiquée pour la présente demande de brevet).

Le but de l'invention est de produite un dispositif conférant à un emballage une résistance mécanique et une étanchéité suffisante pour satisfaire aux exigences correspondant à celles d'un essai de chute et aux normes de transport.

Un but de l'invention est de réaliser un tel dispositif qui peut être produit de façon peu coûteuse et qui est facile à placer et à enlever.

Un autre but de l'invention est de réaliser un tel dispositif qui s'adapte sur les emballages traditionnels et sur leurs couvercles.

L'invention a pour objet un récipient renforcé du type bidon à peinture, en substance cylindrique, comportant à sa partie supérieure un rebord annulaire se rattachant du côté externe à la paroi latérale du récipient par un sertissage formant un bourrelet qui se projette vers l'extérieur de cette paroi latérale, un couvercle présentant sur son pourtour un gorge ouverte vers le haut, et un anneau de sécurité en matière plastique présentant une section transversale en substance en forme de U et comportant une couronne interne, une jupe externe et une bague reliant la couronne interne et la jupe externe par leur partie supérieure.

Dans cet anneau de sécurité, la jupe externe consiste en un élément annulaire sans solution de continuité ayant une face interne pourvue à sa partie inférieure d'un rebord continu dirigé vers la couronne interne, ce rebord présentant une surface inférieure sensiblement conique s'évasant vers le bas et une surface supérieure sensiblement perpendiculaire à l'axe de l'anneau de sécurité, les dimensions de l'anneau de sécurité et de ses éléments constitutifs étant telles que l'anneau de sécurité peut être mis en place sur la partie supérieure du récipient muni de son couvercle, la couronne interne étant engagée dans la gorge du couvercle dont elle remplit au moins la majeure partie, la bague de l'anneau recouvrant le bord extérieur du couvercle et le bord supérieur du récipient, la jupe externe descendant par-dessus le bord supérieur du récipient, le rebord continu étant engagé à la partie supérieure du récipient en dessous du bourrelet de sertissage, ce rebord continu étant en élongation permanente du fait que le diamètre intérieur du rebord continu est, avant mise en place de l'anneau, inférieur au diamètre extérieur de la paroi latérale que ce rebord enserre.

De façon préférée, un ressaut en escalier fait saillie à la face concave de la bague de l'anneau, du côté de l'axe de l'anneau, de façon telle que lorsque l'anneau est placé sur un récipient, ledit ressaut fasse pression sur la périphérie du couvercle. L'anneau de sécurité comporte avantageusement des moyens de démantèlement.

Une forme avantageuse de ces moyens de démantèlement comprend une saillie faisant le tour dudit anneau du côté interne, dans le prolongement de la bague plate et une surface dans le couvercle sur laquelle un outil peut faire appui.

Suivant une autre forme avantageuse, les moyens de démantèlement comprennent au moins une amorce de rupture ménagée à la jonction entre la couronne externe et la bague plate.

Suivant une autre forme possible, une patte creuse peut s'étendre latéralement sur le flanc de la couronne extérieure, ladite patte étant apte à recevoir la lame d'un outil pour le démantèlement dudit anneau.

Suivant une forme de réalisation préférée, la face externe de la jupe extérieure comporte, à sa partie inférieure, une languette qui s'étend radialement vers l'extérieur, cette languette étant percée d'un orifice adapté à l'insertion d'un outil, tel qu'une lame de tournevis, pour le démantèlement dudit anneau.

Dans ces formes de réalisation, une saillie formant surépaisseur fait le tour de la face externe de la couronne extérieure.

Suivant une forme préférée, la gorge périphérique du couvercle se prolonge par une volute, un joint d'étanchéité étant placé entre la volute du couvercle et le rebord annulaire du récipient.

Un des avantages de l'invention est de permettre à des récipients, par ailleurs standard, de subir avec succès les tests de résistance mécanique imposés lors du transport de substances dites dangereuses.

Un autre avantage du dispositif suivant l'invention tient dans sa résistance élevée à la pression interne dans le récipient. Cette pression interne est due notamment aux vapeurs de solvants et elle peut monter jusqu'à 100 kPa (1 kg/cm²) sans poser de problème pour le dispositif.

Un autre avantage est que les récipients peuvent être renforcés seulement en fonction des impératifs et des contraintes du transport et sont donc d'un coût modulable.

Un autre avantage du dispositif de sécurité suivant l'invention réside dans le fait qu'il rend l'emballage pratiquement inviolable. En effet, il n'est pas possible d'enlever le dispositif de sécurité sans le détériorer de manière visible.

D'autres particularités et avantages de l'invention ressortiront de formes de réalisation particulières décrites ci-après, référence étant faite aux dessins annexés, dans lesquels :
la Fig. 1 est une vue en coupe d'un anneau de sécurité suivant l'invention représenté en place sur un bidon fermé;
la Fig. 2 est une coupe d'un anneau de sécurité analogue à celui montré à la Fig. 1, mis en place sur un bidon fermé de type différent;
la Fig. 3 est une vue en perspective de l'anneau de sécurité montré en coupe à la Fig. 2, vu obliquement par en dessous;
les Fig. 4 à 6 sont des coupes d'anneaux de sécurité suivant l'invention selon des formes d'exécution différentes, montrés également montés sur des bidons fermés;
la Fig. 7 est une vue en élévation de l'anneau de sécurité montré en coupe à la Fig. 6;
la Fig. 8 est une vue partielle en plan d'une forme particulière d'un moyen de démantèlement de l'anneau de sécurité, et
la Fig. 9 est une coupe de l'anneau suivant la ligne IX-IX de la Fig. 8.

La Fig. 1 est une vue en coupe d'un anneau 1 suivant l'invention, réalisé en matière plastique et monté sur un récipient métallique 2 dont le corps est fermé par un couvercle 3.

Ce récipient comporte une paroi latérale 4 qui se raccorde à un rebord supérieur 5 par un sertissage 6 roulé vers l'extérieur et formant bourrelet 7. Le rebord supérieur 5 du récipient 2 contribue à sa rigidité et sert de support au couvercle 3. Dans l'exemple illustré sur la Fig. 1, le rebord 5 forme une gorge 8 dans laquelle, à la fermeture, vient s'encastrer à frottement une gorge 9 de forme correspondante formée à la périphérie du couvercle 3. L'extrémité 10 du rebord 5, de même que l'extrémité 11 du couvercle 3, est terminée par une volute de raidissement.

L'anneau 1, qui est placé sur le récipient 2 déjà fermé (par exemple sous l'effet d'une presse) (non représentée), comporte trois parties 12, 13, 14, vues ici par la tranche, dont la disposition en U est bien visible : une couronne interne 12 et une jupe externe 13 qui se raccordent de part et d'autre d'une bague 14. La face de la jupe externe 13 tournée vers l'intérieur comporte un rebord rentrant 15 qui s'étend sur toute sa périphérie.

Lors de la mise en place de l'anneau 1, la couronne 12 s'engage à force dans les gorges 8, 9 du couvercle et du rebord et assure leur maintien en cas de heurts. lors d'un impact éventuel, la présence de la couronne 12 empêche les deux gorges 8, 9 de s'écraser, ce qui concourt à maintenir l'intégrité d'une partie essentielle du dispositif de fermeture.

Par ailleurs, le rebord rentrant 15 est inséré sous le bourrelet 7 que forme le sertissage. La longueur de ce rebord 15 est inférieure à celle de la paroi latérale 4, de sorte que ce rebord 15 est en élongation permanente et enserre la paroi latérale 4 du récipient 2 sous le bourrelet 7.

Un ressaut en escalier 16 fait saillie dans la gorge de l'anneau 1, assurant une pression sur le couvercle 3 au-dessous du niveau défini par le sertissage 6.

Un complément d'étanchéité peut être obtenu en interposant entre le couvercle et le récipient un joint d'étanchéité 31, qu'il s'agisse d'un joint séparé du type o-ring ou d'un joint monté in situ, par exemple entre la volute d'extrémité 11 du couvercle et du rebord 5.

A la Fig. 2, le couvercle 3 et l'anneau 1 sont montés sur une autre forme de récipient 17.

Le couvercle 3 s'applique à serrage contre une boucle 18 solidaire du rebord 5. La gorge du couvercle se termine par une volute 19 qui se serre contre le ressaut 16.

Tout comme à la Fig. 1, l'anneau 1 est monté sur le couvercle 3, sa couronne intérieure 12 étant montée à force dans la gorge 8 dudit couvercle 3, et le rebord rentrant 15 est engagé sous le bourrelet 7 défini par le sertissage 6 du rebord 5 avec la paroi latérale 4.

On peut également prévoir un joint d'étanchéité 31 qui s'interposera, par exemple, entre la boucle 18 et la volute 19.

La Fig. 3 est une vue en perspective de l'anneau 1 dans son ensemble et montre bien la bague 14, la couronne 12 et la jupe 13 continues s'étendant de part et d'autre de cette bague 14.

La Fig. 4 montre une forme de réalisation permettant un démantèlement aisé de l'anneau 20 après usage : une saillie 21 fait le tour de l'anneau 20 du côté interne, parallèlement à la bague, de façon à permettre l'insertion d'un outil 22 (tel un tournevis) et le dégagement de l'anneau 20 grâce à un simple mouvement de torsion à partir d'un point d'appui formé par le couvercle 3 lui-même.

La Fig. 5 est une vue schématique en coupe d'un emballage métallique 2 coiffé de son couvercle 3 et d'un anneau de protection 23 à patte latérale 24.

Cette patte 24, placée à la périphérie externe de l'anneau 23, permet l'insertion d'un outil 22 (tel un tournevis) parallèlement à l'axe du récipient, pour dégager l'anneau 20 du récipient 2 sur lequel il est monté, en exerçant sur cet outil 22 une torsion simple ou combinée.

A la Fig. 6 est montrée une autre réalisation permettant de désolidariser l'anneau 25 du récipient 16 qu'il coiffe. L'anneau 25 comporte, espacées sur sa longueur, des amorces d'interruption 26 à hauteur de l'angle externe entre la bague 14 et la jupe 13. Ces amorces 26 sont d'une largeur juste suffisante pour qu'on puisse y insérer la lame d'un outil 22, tel qu'un tournevis, de façon à pouvoir exercer localement une contrainte de rupture sur l'anneau 25. Pour compenser l'affaiblissement engendré dans la structure de tout l'anneau 25, par ces amorces d'interruption 26, un bourrelet de renfort continu 27 fait le tour de la jupe 13 près de son extrémité.

Pour libérer l'anneau 25, après insertion verticale de l'outil 22 dans une amorce de rupture 26, l'outil 22 est enfoncé verticalement et ramené vers l'horizontale.

La Fig. 7 est une vue de côté de l'anneau 25 de la Fig. 6 montrant clairement les amorces de rupture 26 disposées régulièrement le long de l'anneau 25, à sa partie supérieure, et le bourrelet de renfort 27 à l'extrémité de la jupe 13, sur la face opposée du rebord rentrant 15.

Les Fig. 8 et 9 montrent, respectivement, en plan et en coupe, un autre moyen de démantèlement de l'anneau de sécurité (28).

Il s'agit d'une languette 29 s'étendant radialement à partir de la face externe de la jupe extérieure 13.

Cette languette 29 est pourvue d'un orifice 30 central permettant l'insertion d'un outil 22 tel que la lame d'un tounevis. Cet outil permet d'exercer une torsion sur l'anneau 28 et d'entraîner son démantèlement.

## Revendications

1. Récipient renforcé (2, 17) du type bidon à peinture, en substance cylindrique, comportant à sa partie supérieure un rebord annulaire (5) se rattachant du côté externe à la paroi latérale (4) du récipient (2, 17) par un sertissage formant un bourrelet (7) qui se projette vers l'extérieur de cette paroi latérale, un couvercle (3) présentant sur son pourtour un gorge (9) ouverte vers le haut, un anneau de sécurité (1, 20, 23, 25, 28) en matière plastique présentant une section transversale en substance en forme de U renversé et comportant une couronne interne (12), un jupe externe (13) et une bague (14) reliant la couronne interne (12) et la jupe externe (3) par leur partie supérieure, dans lequel la jupe externe (13) consiste en un élément annulaire sans solution de continuité ayant une face interne pourvue à sa partie inférieure d'un rebord continu (15) dirigé vers la couronne interne, ce rebord (15) présentant une surface inférieure sensiblement conique s'évasant vers le bas et une surface supérieure sensiblement perpendiculaire à l'axe de l'anneau de sécurité (1, 20, 23, 25, 28), les dimensions de l'anneau de sécurité (1, 20, 23; 25, 28) et de ses éléments constitutifs étant telles que l'anneau de sécurité (1, 20, 23, 25, 28) peut être mis en place sur la partie supérieure du récipient (2, 17) muni de son couvercle (3), la couronne interne (12) étant engagée dans la gorge (9) du couvercle (3) dont elle remplit au moins la majeure partie, la bague (14) de l'anneau (1, 20, 23, 25, 28) recouvrant le bord extérieur du couvercle (3) et le bord supérieur du récipient (2, 17), la jupe externe (13) descendant par-dessus le bord supérieur du récipient (2, 17), le rebord continu (15) étant engagé à la partie supérieure du récipient (2, 17) en dessous du bourrelet de sertissage (7), ce rebord continu (15) étant en élongation permanente du fait que le diamètre intérieur du rebord continu (15) est, avant mise en place de l'anneau (1, 20, 23, 25, 28) inférieur au diamètre extérieur de la paroi latérale (4) que ce rebord enserre.

2. Récipient suivant la revendication 1, caractérisé en ce qu'un ressaut en escalier (16) fait saillie à la face concave de la bague (14) de l'anneau, du côté de l'axe de cet anneau (1, 20, 23, 25, 28), de façon telle que lorsque l'anneau (1, 20, 23, 25, 28) est placé sur son récipient (2, 17), ledit ressaut (16) fasse pression sur la périphérie du couvercle (3).

3. Récipient suivant l'une quelconque des revendications précédentes, caractérisé en ce qu'il comporte un moyen de démantèlement (21, 24, 26, 29).

4. Récipient suivant la revendication 3, caractérisé en ce que le moyen de démantèlement (21) comprend une saillie (21) faisant le tour dudit anneau du côté de la couronne (12), dans le prolongement de la bague et une surface dans le couvercle sur laquelle un outil (22) peut faire appui.

5. Récipient suivant la revendication 3, caractérisé en ce que le moyen de démantèlement (26) comprend au moins une amorce de rupture (26) ménagée à la jonction entre la jupe externe (13) et la bague (14).

6. Récipient suivant la revendication 3, caractérisé en ce que le moyen de démantèlement comprend une patte creuse (24) s'étendant latéralement sur le flanc de la jupe extérieure (13), ladite patte (24) étant apte à recevoir la lame d'un outil (22) pour le démantèlement dudit anneau (23).

7. Récipient suivant la revendication 3, caractérisé en ce que le moyen de démantèlement comprend, à la partie inférieure de la face externe de la jupe extérieure (2), une languette (29) qui s'étend radialement vers l'extérieur, cette languette (29) étant percée d'un orifice (30) adapté à l'insertion d'un outil (22) pour le démantèlement dudit anneau.

8. Récipient suivant l'une quelconque des revendications 1 à 7, caractérisé en ce qu'une saillie (27) formant surépaisseur fait le tour de la face externe de la jupe extérieure (13).

9. Récipient suivant l'une quelconque des revendications précédentes, caractérisé en ce que la gorge (9) du couvercle (3) se termine par une volute (11, 19), un joint d'étanchéité (31) étant placé entre la dite volute (11, 19) et le rebord annulaire (5) du récipient.

## Patentansprüche

1. Verstärkter Behälter (2, 17) vom Typ eines im wesentlichen zylindrischen Farbfasses, der in seinem oberen Bereich eine ringförmige Einfassung (5) aufweist, die an ihrer Außenseite mit der Seitenwand (4) des Behälters (2, 17) mittels einer wulstförmigen Umbördelung (7) verbunden ist, und mit einem Deckel (3), der eine nach oben offene umlaufende Rille (9) aufweist, sowie mit einem Sicherheitsring (1, 20, 23, 25, 28) aus Kunststoff, der im wesentlichen einen Querschnitt in Form eines umgekehrten U hat und einen inneren Ring (12) und einen äußeren Ring (13) aufweist, die an ihrem oberen Ende mittels eines Rings (14) miteinander verbunden sind und wobei der nicht unterbrochene äußere Ring (13) an seinem unteren Ende mit einem gegen den inneren Ring (12) vorspringenden Rand (15) mit einer sich konisch erweiternden unteren Fläche und einer senkrecht zur Achse des Sicherheitsringes (1, 20, 23, 25, 28) gerichteten oberen Fläche versehen ist und die Abmessungen des Sicherheitsrings (1, 10, 23, 25, 28) und seiner Bestandteile so gewählt sind, daß der Sicherheitsring (1, 20, 23, 25, 28) auf die Oberseite des Behälters (2, 17) aufgebracht werden kann, so daß der innere Ring (12) in die umlaufende Rille (9) des Deckels (3), diese zum größten Teil ausfüllend, eingreift, der Teil (14), des Sicherheitsrings (1, 20, 23, 25, 28), den äußeren Rand des Deckels (3) und den oberen Rand des Behälters (2, 17) Überdeckt und der äußere Ring (13) den oberen Rand des Behälters (2, 17) außenseitig übergreift, wobei der umlaufende vorspringende Rand (15) die wulstförmige Umbördelung (7) an ihrer Unterseite hintergreift und dadurch ständig gedehnt wird, daß sein Innendurchmesser vor dem Anbringen des Sicherheitsrings (1, 20, 23, 25, 28) kleiner ist, als der Außendurchmesser der Seitenwand (4), welche dieser Rand umfaßt.

2. Behälter nach Anspruch 1, dadurch gekennzeichnet, daß an der Unterseite des Teils (14) des Sicherheitsrings (1, 20, 23, 25, 28) nach dessen Achse zu eine stufenförmige Verdickung (16) ausgebildet ist, die beim Aufbringen des Sicherheitsrings (1, 20, 23, 25, 28) auf den Behälter (2, 17), einen Druck auf den Umfang des Deckels (3) ausübt.

3. Behälter nach einem der vorhergehenden Ansprüche, dadurch gekennzeichnet, daß er Einrichtungen zum Entfernen (21, 24, 26, 29) aufweist.

4. Behälter nach Anspruch 3, dadurch gekennzeichnet, daß die Einrichtung zum Entfernen (21) in Verlängerung des Rings (14) an der Seite des Rings (12) als Vorsprung (21) ausgebildet und im Deckel eine Fläche vorgesehen ist, auf der ein Werkzeug (22) abstützbar ist.

5. Behälter nach Anspruch 3, dadurch gekennzeichnet, daß die Einrichtung zum Entfernen (26) wenigstens eine im Bereich der Verbindung zwischen dem Außenring (13) und dem Ring (14) liegende Bruchstelle (26) aufweist.

6. Behälter nach Anspruch 3, dadurch gekennzeichnet, daß die Einrichtung zum Entfernen als hohle Lasche (24) ausgebildet ist, die sich seitlich auf der Flanke des äußeren Rings (13) erstreckt und dafür ausgebildet ist, ein Werkzeug (22) für die Entfernung des Rings (23) aufzunehmen.

7. Behälter nach Anspruch 3, dadurch gekennzeichnet, daß die Einrichtung zum Entfernen als am unteren Teil der Außenseite des äußeren Rings (13) angeordnete sich radial nach außen erstreckende und mit einer Öffnung (30) für das Einführen eines Werkzeugs (22) für die Entfernung des Rings durchbrochene Lasche (29) ausgebildet ist.

8. Behälter nach einem der Ansprüche 1 bis 7, dadurch gekennzeichnet, daß an der Außenseite des äußeren Rings (13) eine umlaufende wulstförmige Verdickung (27) ausgebildet ist.

9. Behälter nach einem der vorhergehenden Ansprüche, dadurch gekennzeichnet, daß die Rille (9) des Deckels (3) in ein Spiralornament (11, 19) ausläuft und daß zwischen diesem Spiralornament (11, 19) und der ringförmigen Einfassung (5) des Behälters eine Dichtung (31) angeordnet ist.

## Claims

1. Reinforced drum (2, 17) of the paint can type, substantially cylindrical, comprising at its upper part an annular lip (5) attached on the outer side to the lateral wall (4) of the drum (2, 17) by a crimp forming a bead (7) which projects towards the outside of this lateral wall, a lid (3) presenting on its periphery a groove (9) open at the top, a safety ring (1, 20, 23, 25, 28) made of plastic arterial presenting an upturned substantially U-shaped cross-section and comprising an inner border (12), an outer skirt (13) and a collar (14) connecting the inner border (12) and the outer skirt (3) by their upper parts, in which the outer skirt (13) consists of an annular element without solution of continuity having an inner face provided at its lower part with a continuous lip (15) directed towards the inner border, this lip (15) presenting a substantially conical lower surface widening towards the bottom and an upper surface substantially perpendicular to the axis of the safety ring (1, 20, 23, 25, 28), the dimensions of the safety ring (1, 20, 23; 25, 28) and of its constituent elements being such that the safety ring (1, 20, 23, 25, 28) can be put in place on the upper part of the drum (2, 17) fitted with its lid (3), the inner border (12) being engaged into the groove (9) of the lid (3) of which it fills at least the greater part, the collar (14) of the ring (1, 20, 23, 25, 28) overlapping the outer edge of the lid (3) and the upper edge of the drum (2, 17), the outer skirt (13) descending over the upper edge of the drum (2, 17), the continuous lip (15) being engaged at the upper part of the drum (2, 17) under the crimped bead (7), this continuous lip (15) being permanently elongated because the internal diameter of the continuous lip (15) is, before the ring (1, 20, 23, 25, 28) is pat in place, less than the external diameter of the lateral wall (4) which this lip grips.

2. Drum according to Claim 1, characterised in that a step-shaped offset (16) projects on the concave face of the collar (14) of the ring, towards the axis of this ring (1, 20, 23, 25, 28), so that when the ring (1, 20, 23, 25, 28) is placed on its drum (2, 17), said offset (16) exerts pressure on the periphery of the lid (3).

3. Drum according to any one of the preceding claims, characterised in that it comprises a means for dismantling (21, 24, 26, 29).

4. Drum according to Claim 3, characterised in that the means for dismantling (21) comprises a projection (21) all around said ring towards the border (12), in the extension of the collar, and a surface in the lid upon which a tool (22) can bear.

5. Drum according to Claim 3, characterised in that the means for dismantling (26) comprises at least one break initiation point (26) made at the joint between the outer skirt (13) and the collar (14).

6. Drum according to Claim 3, characterised in that the means for dismantling comprises a hollow lug (24) extending laterally on the side of the outer skirt (13), said lug (24) being adapted to receive the blade of a tool (22) for dismantling said ring (23).

7. Drum according to Claim 3, characterised in that the means for dismantling'comprises, at the lower part of the outer face of the outer skirt (2) [sic], a lug (29) which extends radially outwards, this lug (29) being pierced by an aperture (30) adapted for the insertion of a tool (22) for dismantling said ring.

8. Drum according to any one of Claims 1 to 7, characterised in that there is a projection (27) forming an overthickness all around the external face of the outer skirt (13).

9. Drum according to any one of the preceding claims, characterised in that the groove (9) of the lid (3) terminates in a volute (11, 19), a seal (31) being placed between said volute (11, 19) and the annular lip (5) of the drum.
